# EUROPÄISCHE PATENTSCHRIFT

(11) **EP 0 749 902 B1**
(45) Veröffentlichungstag und Bekanntmachung des Hinweises auf die Patenterteilung: **24.03.1999**
(21) Anmeldenummer: 95115548.0
(22) Anmeldetag: 02.10.1995
(51) Int. Cl.: B65B 57/20, B65B 5/12

(54) **Verfahren zum Einsetzen einer bestimmten Anzahl von Produkten in einen Behälter**
Method for depositing a predetermined number of products in a container
Procédé pour déposer un nombre déterminé de produits dans un récipient

(30) Priorität: 20.06.1995 DE 19522368
(43) Veröffentlichungstag der Anmeldung: 27.12.1996
(73) Patentinhaber: Gerhard Schubert GmbH, D-74564 Crailsheim (DE)
(72) Erfinder: Schubert, Gerhard, D-74564 Crailsheim (DE)
(74) Vertreter: Alber, Norbert, Dipl.-Ing.

(56) Entgegenhaltungen:
- DE-A- 3 233 464
- DE-A- 3 704 423
- DE-A- 4 208 818
- US-A- 5 339 607

## Beschreibung

Die Erfindung betrifft eine "Picker-Straße", wie sie zum Umsetzen von Einzelprodukten in Behälter verwendet werden, die eine bestimmte Anzahl von Einzelprodukten aufnehmen können (vgl. z.B. DE-A-4 108 818).

Dabei werden üblicherweise die Einzelprodukte auf einem Produktband und die Behälter auf einem Behälterband angeliefert und an den an fester Position stehenden Pickern entlanggeführt, weshalb im folgenden nur noch von dieser Bauform gesprochen wird, ohne die Erfindung hierauf zu beschränken, da im Prinzip auch die Einelprodukte und /oder die Behälter stillstehen und die Picker demgegenüber bewegt werden könnten.

Dabei wurde bisher so vorgegangen, daß die Behälter auf einem ersten Behälterband angeliefert und dort meist angestaut wurden, vom ersten Behälterband auf ein zweites Behälterband übergeben wurden, auf welchem das Füllen mit den Einzelprodukten geschah, und nach vollständiger Füllung auf ein drittes Behälterband für den Abtransport der gefüllten Behälter wiederum übergeben wurde.

Es ist daher die Aufgabe gemäß der vorliegenden Erfindung, ein Verfahren sowie eine zugehörige Vorrichtung zu schaffen, bei welchen der Aufwand für das Handling der zu füllenden Behälter reduziert wird, ohne die Effizienz der Anlage zu verschlechtern. Durch Anordnung eines Zählers für die Einzelprodukte am Produktband vor Beginn des Pickerbereiches ist es möglich, immer dann einen leeren Behälter freizugeben und in den Bereich des bzw. der Picker einfahren zu lassen. Dadurch ist nur ein einziges Behälterband notwendig, mit einem Stopper zum Anstauen der leeren Behälter, welcher von der Zählvorrichtung gesteuert wird.

Vorzugsweise wird dabei das Behälterband gleich schnell angetrieben wie das Produktband, und vorzugsweise mit konstanter Geschwindigkeit.

Eine besonders einfache Bauform ergibt sich, wenn Produktband und Behälterband von einem gemeinsamen Antrieb aus angetrieben werden, oder zu einem einstückigen Transportband zusammengefaßt werden, beispielsweise in Längsrichtung durch eine Stehwand getrennt in einen Tranportbereich für die Einzelprodukte und für die Behälter.

Je nach Position der Zählvorrichtung in Transportrichtung gegenüber dem Pickerbereich und gegenüber der Anordnung des Stoppers auf dem - in der Regel parallel zum Produktband - laufenden Behälterband wird ein Zeitversatz für die Freigabe des nächsten leeren Behälters vorgesehen, um den zu füllenden Behälter etwa parallel neben den für ihn bestimmten Produkten auf dem Produktband zu transportieren.

Dabei kann das Befüllen eines Behälters mit nur einem Picker vollständig erfolgen, oder - abhängig von der Laufgeschwindigkeit und der Dichte der Einzelprodukte pro Längeneinheit des Produktbandes - sich über mehrere in Transportrichtung entlang des Bandes angeordnete Picker.

Bei der Zähleinrichtung handelt es sich vorzugsweise um eine zeilenweise abtastende Kamera, vorzugsweise mit einem CCD-Sensor, deren Abtastzeile sich quer, vorzugsweise rechtwinkelig, über das Produktband erstreckt.

Aus dem Stand der Technik ist es bereits bekannt, den bzw. die Picker einerseits mit einem Rechner zu verbinden und andererseits mit einer bildaufnehmenden Einheit, beispielsweise einer CCD-Kamera, hierbei wiederum mit einer Zeilenkamera, deren Aufnahmebereich quer über das Produktband verläuft.

Mit Hilfe dieser Zeilenkamera für die Steuerung der Picker wird während des Durchlaufes des Produktbandes an einer definierten Stelle, nämlich der von der Kamera abgetasteten Zeile, vor dem Pickerbereich die Position jedes einzelnen Produktes auf dem Produktband sowie dessen Lage ermittelt, und im Rechner unter Berücksichtigung der Transportgeschwindigkeit der Produkte sowie des Abstandes zwischen der abgetasteten Zeile und der Pickerposition weiter verarbeitet, um den Picker zielgenau zum Ergreifen der Einzelprodukte und Umsetzen in den Behälter einschließlich der notwendigen Drehung des Produktes zu steuern.

Im vorliegenden Fall kann vorzugsweise die erste Kamera für das Zählen der auf dem Produktband ankommenden Einzelprodukte zum Steuern der Behälterzufuhr einerseits und die zweite Kamera zum Steuern der Picker andererseits in einer einzigen Kamera vereinigt werden, sofern diese ausreichend weit vor dem Beginn des Pickerbereiches angeordnet ist, um ein rechtzeitiges Freisetzen des nächsten Behälters auf dem Behälterband zu ermöglichen.

Dabei sind vorzugsweise außer der Zähleinrichtung für die Produkte und dem Stopper für die angelieferten, leeren Behälter auch sämtliche vorhandenen Picker eines Produktbandes über einen Datenbus mit dem Steuerungsrechner verbunden, sodaß von den ursprünglich von der Kamera zur Pickersteuerung aufgenommenen Positionen und Orientierungen der einzelnen Produkte auf dem Produktband jeweils fortgeschrieben wird, welches einzelne Produkt bereits vom Picker umgesetzt wurde.

Dadurch ist vor Beginn jedes neuen Arbeitsbereiches des nächsten Pickers zur Steuerung dieses Pickers bekannt, an welchen ursprünglich besetzten Produkt-Positionen noch ein Produkt auf dem Produktband vorhanden ist.

Dadurch werden Leerbewegungen der Picker vermieden, und auch Leer-Füllvorgänge am Behälter, die zu unvollständig gefüllten Behältern und mechanischer Nacharbeit bzw. Ausschuß führen.

Wenn bei der beschriebenen Vorgehensweise auf dem Produktband verschiedene Einzelprodukte willkürlich durcheinander angeordnet angeliefert werden, die mittels der Zähleinrichtung sowie mittels der Kamera für die Pickersteuerung unterschieden werden und in definierte zugeordnete Positionen der Behälter eingefüllt werden, erfolgt die Freigabe des nächsten leeren Behälters erst dann, wenn die für jeden Behälter notwendige Mindestanzahl einer jeden Sorte von unterschiedlichen Produkten, die in dem Behälter Aufnahme finden sollen, die Zähleinrichtung passiert haben.

Dies führt allerdings dazu, daß - im Gegensatz zur Umsetzung von nur einer Sorte von Produkten eines Produktbandes - nach dem Füllen der Behälter das Produktband nicht vollständig leer ist, da sich die Freigabe der Behälter nach der am vergleichsweise seltensten angelieferten Produktart orientieren muß.

Mit Hilfe des vorgenannten Verfahrens ist es ebenfalls möglich, bei z. B. nur einem Produktband auf beiden Seiten parallel dieses Produktbandes zwei verschiedene Behälterbänder - separat oder einstückig mit dem Produktband ausgeführt - zu betreiben. Dies ist nicht nur bei solchen Produktbändern sinnvoll, die eine hohe Anzahl von einzelnen Produkten pro Längeneinheit transportieren, also entsprechend breit ausgebildet und eng befrachtet sind, sondern auch aus Gründen eines möglichst effizienten Einsatzes der Picker.

Wenn die gesamte Anlage über einen gemeinsamen Steuerungsrechner bzw. einen Datenbus insgesamt miteinander steuerungtechnisch verbunden ist, ist es möglich, ein und denselben Picker nicht nur zum Befüllen des einen, sondern abwechselnd des einen oder des anderen Transportbandes einzusetzen.

Gerade bei unterschiedlichen auf dem Produktband befindlichen einzelnen Produkten ist es auch denkbar, eines der beiden Behälterbänder mit maximal möglicher Geschwindigkeit laufen zu lassen, das andere Behälterband dagegen mit demgegenüber deutlich verringerter Geschwindigkeit, sodaß die Behälter des zweiten Behälterbandes sozusagen als Puffer für die unterschiedlich verteilt auf dem Produktband angelieferten, unterschiedlichen einzelnen Produkte dienen. Dies ergibt einen optimalen Leerungsgrad des Produktbandes.

Eine Ausführungsform gemäß der Erfindung ist im folgenden anhand der Figur näher beschrieben:

In der Figur ist in der Aufsicht eine Pickerstraße 1 dargestellt, die in Laufrichtung 20, also von links nach rechts, Einzelprodukte 2, die willkürlich auf einem Produktband 6 angeordnet unter den Pickern 4a,b durchlaufen.

Wie in der linken Bildhälfte dargestellt, laufen parallel zu dem Produktband 6 auf Behälterbändern 7a,b leere Behälter 3 parallel zu dem Produktband 6.

Vor Beginn des ersten Pickers wird eine quer über das Produktband 6 verlaufende Linie mittels einer ersten Zeilenkamera 8 abgetastet. Die Zeilenkamera 8 ist ebenso wie jeder der Picker 4a,b mit einer zentralen Steuerung 11, die einen Rechner umfasst, verbunden.

Auf dem Behälterband 7 werden die leeren Behälter 3 herantransportiert und mittels eines quer über das Behälterband 7 verlaufenden Stoppers 17, gegen den der vorderste leere Behälter stößt, gestaut. Der Stopper 17 ist ebenfalls mit der Steuerung 11 verbunden.

Der erste angestaute leere Behälter 3 wird dabei immer dann freigegeben, sobald unter der ersten Zeilenkamera 8 eine solche Anzahl von Einzelprodukten 2 auf dem Produktband 6 hindurchgelaufen ist, wie es der Füllanzahl eines Behälter 3 entspricht.

Damit der mit diesen Einzelprodukten 2 zu befüllende nächste Behälter 3 nach der Freigabe in etwa parallel zu den für ihn bestimmten Produkten 2 läuft, sollte sich vorzugsweise die erste Zeilenkamera 8 bzw. deren Abtastlinie etwa auf der Höhe der Hinterkante des vordersten gestauten, am Stopper 17 anliegenden, Behälters 3 befinden oder gar demgegenüber in Laufrichtung 20 zurückversetzt, um den Behälter etwa in der Mitte des Längsbereiches des Produktbandes 6 parallel laufen zu lassen, in dem die entsprechenden Produkte liegen.

Da vorzugsweise das Behälterband 7 etwa die gleiche Geschwindigkeit wie das Produktband 6 aufweist, ist in der rechten Hälfte der Figur eine Lösung mit einstückig ausgebildetem Produkt- und Behälterband dargestellt.

Die Picker 4a, 4b sind - wie ansich bekannt - meist mit einem sich über wenigstens das Produktband 6 erstreckenden, brückenartigen Grundgestell ausgebildet, auf welchem der Pickerarm 5 gelenkig befestigt ist.

Der Pickerarm 5 besteht dabei in der Regel aus einem Oberarm 13a,b, der über ein Schultergelenk 15 am Grundgestell um eine im wesentlichen senkrechte Achse schwenkbar befestigt ist.

Am freien Ende des Oberarmes 13a, 13b, ist jeweils ein Unterarm 12a, 12b ebenfalls wiederum um eine etwa senkrechte Achse schwenkbar befestigt. Die Bewegung des Unterarmes 12a, 12b erfolgt über ein Unterarm-Parallelogramm 14a, 14b, dessen eine parallele Strebe der Oberarm 13a, 13b darstellt.

Am freien Ende des Unterarmes 12a, 12b ist jeweils ein Sauger 16 befestigt, der - nach Ansteuerung einer definierten Position in der horizontalen Ebene durch die Steuerung 11 - sich auf ein dort befindliches Einzelprodukt 2 absenkt, dieses dann hochhebt und in den Behälter 3 nach Drehung um eine senkrechte Achse entsprechend der gewünschten, richtigen Orientierung absenkt.

Damit die Sauger 16a, 16b der Picker 4a die einzelnen Positionen auf dem sich ständig bewegenden Produktband 6, die angefahren werden müssen, kennen, wird mittels einer dem ersten Picker 4a zugeordneten zweite Zeilenkamera beim Durchlaufen der Einzelprodukte 2 unter der Abtastlinie dieser Zeilenkamer 10 jede Position, an welcher sich ein Einzelprodukt 2 befindet, registriert sowie die Drehlage des Einzelproduktes in der Steuerung 11 gespeichert, sowie unter Berücksichtigung der Bandgeschwindigkeit, die in der Praxis nicht immer konstant ist, weitergerechnet.

Weiterhin wird von der Steuerung 11 das am Produktband 6 bereits abgenommene Einzelprodukt 2 ebenfalls berücksichtigt, sodaß die jeweils noch vorhandenen und umzusetzenden Produkte von den nachfolgenden Pickerbewegungen bzw. nachfolgenden Pickern 4b, usw. umgesetzt werden können.

In einer bevorzugten Ausführungsform registriert die erste Zeilenkamera 8 nicht nur die Anzahl der unter ihr durchlaufenden Einzelprodukte 2, sondern - anstelle der zweiten Zeilenkamer 10 - auch sofort deren Orientierung und Position, sodaß insgesamt nur eine einzige Zeilenkamera notwendig ist.

Ein separates Behälterband 7 hat den Vorteil, daß dessen Geschwindigkeit unabhängig von dem des Produktbandes 6 geregelt werden kann:

So kann beispielsweise das Behälterband 7 schneller bewegt werden als das Produktband 6, sodaß im Bereich der Picker 4a,b die Behälter 3 die ihnen zugeordneten Einzelprodukte 2 überholen.

Solange die Differenzgeschwindigkeit nicht allzu groß ist, sodaß der Überholvorgang also nicht beendet ist, bevor der Bereich des einzigen oder der zur insgesamten Füllung der Behälter benötigten Picker durchgelaufen ist, bewirkt der schnellere Lauf des Behälterbandes eine gewünschte schnelle Abfuhr der vollständig gefüllten Behälter.

Separate Behälterbänder 7a,b können auch dazu genutzt werden, um - wie im linken Teil der Figur dargestellt - zwei getrennte Behälterbänder 7a, b beidseits des Produktbandes 6 laufen zu lassen, auf welchen sich unterschiedliche Behälter 3 oder unterschiedlich zu füllende Behälter befinden können.

Ebenso können die Behälterbänder 7a,b auch mit zueinander unterschiedlichen Geschwindigkeiten laufen, sodaß also das eine Produktband 7a primär zu füllen ist, während das zweite, langsamer laufende Produktband 7b als Puffer bei nicht genügend vorhandenen leeren Behältern auf dem ersten Transportband dient oder - was z. B. bei unterschiedlichen auf dem Produktband 6 ankommenden Einzelprodukten 2 der Fall ist - diese Einzelprodukte nicht in der richtigen Mengenrelation zueinander vorhanden sind.

Eine weitere Möglichkeit besteht darin, von der bzw. den Zeilenkameras 8, 10 nicht nur den Bereich des Produktbandes 6 abtasten zu lassen, sondern auch den Bereich des Behälterbandes 7, und den Stopper 17 für das Behälterband 7 in Laufrichtung erst nach der Abtastlinie der entsprechenden Zeilenkamera anzuordnen:

Dadurch ist es beispielsweise möglich, unterschiedliche auf dem Behälterband 7 willkürlich durcheinander ankommende Behälter 3, oder deren unterschiedliche Orientierung oder deren unterschiedliche, teilweise Füllung zu erfassen, wodurch die Picker-Straße besonders flexibel einsetzbar wird.

### BEZUGSZEICHENLISTE

- 1: Picker-Straße
- 2: Einzelprodukt
- 3: Behälter
- 4a, 4b: Picker
- 5: Pickerarm
- 6: Produktband
- 7: Behälterband
- 8 ): 1. Zeilen-Kamera
- 9: Anschlages
- 10: 2. Zeilen-Kamera
- 11: Steuerung
- 12: Unterarm
- 13: Oberarm
- 14: Unterarm-Parallelogramm
- 15: Schultergelenk
- 16: Sauger
- 17: Stopper
- 18:
- 19:
- 20: Laufrichtung
- 21:

## Patentansprüche

1. Verfahren zum Einsetzen von Einzelprodukten in eine bestimmte Füllanzahl von Einzelprodukten aufnehmende Behälter mittels einer "Picker-Straße", die
- eine erste Vorratsfläche für die Einzelprodukte,
- eine zweite Vorratsfläche für die Behälter (13)
- wenigstens einen Picker (4a,b) zum Umsetzen der Einzelprodukte von der ersten Vorratsfläche in die Behälter,
- Steuerungs- und Antriebsvorrichtungen zum Bewegen der ersten Vorratsfläche, der zweiten Vorratsfläche bzw. des Picker-Sockels relativ zueinander und
- Steuerungs- und Antriebsmittel für die Bewegung des Picker-Armes
umfaßt
**dadurch gekennzeichnet, daß**
- mittels einer relativ zur ersten Vorratsfläche bewegbaren und gegenüber dem Pickersockel festen Zähleinrichtung die Freigabe zur Anlieferung des nächsten neu zu füllenden Behälters (3) in den Arbeitsbereich der Picker (4a,b) gesteuert wird und
- die Freigabe erfolgt, wenn von der Zähleinrichtung die Füllanzahl der Einzelprodukte (2) festgestellt wurde.

2. Verfahren nach Anspruch 1,
**dadurch gekennzeichnet, daß**
die Behälter (3) auf ein und derselben zweiten Vorratsfläche bevorratet, angeliefert und gefüllt abtransportiert werden.

3. Verfahren nach Anspruch 1 oder 2,
**dadurch gekennzeichnet, daß**
der bzw. die Picker-Sockel fest bezüglich der Umgebung montiert sind und die erste und zweite Vorratsfläche hierzu sowie insbesondere relativ zueinander bewegbar sind.

4. Verfahren nach einem der vorhergehenden Ansprüche,
**dadurch gekennzeichnet, daß**
die erste Vorratsfläche für die Einzelprodukte ein Förderband (Produktband 6) ist und die zweite Vorratsfläche ebenfalls ein Förderband (Behälterband 7) ist.

5. Verfahren nach Anspruch 4,
**dadurch gekennzeichnet, daß**
das Produktband (6) und das Behälterband (7) im wesentlichen parallel zueinander geführt sind und die Zähleinrichtung eine quer über die gesamte Breite des Produktbandes 6 abtastende erste Zeilenkamera 8 mit angeschlossenem Rechner 11 ist.

6. Verfahren nach Anspruch 4,
**dadurch gekennzeichnet, daß**
das Behälterband (7) etwa gleich schnell läuft wie das Produktband (6) und mittels eines Stoppers (17) die Behälter (3) auf dem Behälterband (7) vor dem Bereich der Picker 4a,b angestaut und einzeln durch die Zähleinrichtung 8 freigegeben werden.

7. Verfahren nach Anspruch 4,
**dadurch gekennzeichnet, daß**
das Behälterband (7) so schnell läuft, daß in der Zeit, die ein auf dem Behälterband (7) befindlicher Behälter (3) zum Durchlaufen des Arbeits-Bereiches des bzw. der Picker 4a,b benötigt, gerade auf dem Produktband (6) eine Füllanzahl von Einzelprodukten (2) den Greifbereich des Pickers (4) erreicht bzw. verläßt.

8. Verfahren nach Anspruch 4
**dadurch gekennzeichnet, daß**
das Produktband (6) und/oder das Behälterband (7) mit kontinuierlicher Geschwindigkeit laufen.

9. Verfahren nach Anspruch 4,
**dadurch gekennzeichnet, daß**
ein auf dem Produktband (6) laufender Behälter (3) nacheinander an mehreren Pickern (4a,b) vorbeiläuft, und von jedem der Picker (4) nur teilweise gefüllt wird.

10. Verfahren nach Anspruch 4,
**dadurch gekennzeichnet, daß**
an den Pickern (4a,b) wenigstens eine Vorrichtung zur Registrierung der Position aller Einzelprodukte auf dem Produktband (6) sowie eine die Transportgeschwindikeit des Produktbandes (6) und die Position der Picker berücksichtigende Steuerung (11) zur Steuerung der Picker (4) vorhanden ist.

11. Verfahren nach Anspruch 4,
**dadurch gekennzeichnet, daß**
das Produktband (6) und das Behälterband (7) über einen gemeinsamen Antrieb verfügen.

12. Verfahren nach Anspruch 4,
**dadurch gekennzeichnet, daß**
das Produktband (6) und das Behälterband (7) einstückig miteinander ausgebildet sind.

13. Verfahren nach Anspruch 4,
**dadurch gekennzeichnet, daß**
die Vorrichtung zum Registrieren der Positionen der Einzelprodukte (2) auf dem Produktband (6) eine quer über die gesamte Breite des Produktbandes (6) abtastende zweite Zeilen-Kamera (10) umfasst.

14. Verfahren nach Anspruch 13,
**dadurch gekennzeichnet, daß**
die erste Zeilen-Kamera (8) zur Steuerung der Behälterfreigabe und die zweite Zeilen-Kamera (10) zur Steuerung der Picker (4a,b) in einer einzigen Zeilen-Kamera vereinigt sind.

## Claims

1. A process for introducing individual products into containers for receiving a given number of individual products for filling same, by means of a picker line which includes:
- a first storage surface for the individual products,
- a second storage surface for the containers (13),
- at least one picker (4a, 4b) for transposing the individual products from the first storage surface into the containers,
- control and drive means for moving the first storage surface, the second storage surface and the picker support relative to each other, and
- control and drive means for the movement of the picker arm,
characterised in that
- release for delivery of the next container (3) which is to be freshly filled into the working region of the pickers (4a, 4b) is controlled by means of a counting device which is movable relative to the first storage surface and fixed with respect to the picker support, and
- release is effected when the number of individual products (2) for filling a container has been detected by the counting device.

2. A process according to claim 1 characterised in that the containers (3) are stored, delivered and transported away in a filled condition on one and the same second storage surface.

3. A process according to claim 1 or claim 2 characterised in that the picker support or supports are mounted fixedly with respect to the surroundings and the first and second storage surfaces are movable in relation thereto and in particular relative to each other.

4. A process according to one of the preceding claims characterised in that the first storage surface for the individual products is a conveyor belt (product belt 6) and the second storage surface is also a conveyor belt (container belt 7).

5. A process according to claim 4 characterised in that the product belt (6) and the container belt (7) are guided substantially parallel to each other and the counting device is a first line camera (8) for scanning transversely over the entire width of the product belt (6), the camera having a computer (11) connected thereto.

6. A process according to claim 4 characterised in that the container belt (7) runs at approximately the same speed as the product belt (6) and the containers (3) are accumulated on the container belt (7) by means of a stopper (17) upstream of the region of the pickers (4a, 4b) and are individually released by the counting device (8).

7. A process according to claim 4 characterised in that the container belt (7) runs so quickly that, in the time which a container (3) disposed on the container belt (7) needs to pass through the working region of the picker or pickers (4a, 4b), a number of individual products (2) for filling a container just reaches or leaves the gripping region of the picker (4) on the product belt (6).

8. A process according to claim 4 characterised in that the product belt (6) and/or the container belt (7) run at a continuous speed.

9. A process according to claim 4 characterised in that a container (3) moving on the product belt (6) moves successively past a plurality of pickers (4a, 4b) and is only partially filled by each of the pickers (4).

10. A process according to claim 4 characterised in that provided at the pickers (4a, 4b) is at least one device for registering the position of all individual products on the product belt (6) and a control means (11) for controlling the pickers (4), the control means taking account of the speed of transportation movement of the product belt (6) and the positions of the pickers.

11. A process according to claim 4 characterised in that the product belt (6) and the container belt (7) have a common drive.

12. A process according to claim 4 characterised in that the product belt (6) and the container belt (7) are formed integrally with each other.

13. A process according to claim 4 characterised in that the device for registering the positions of the individual products (2) on the product belt (6) includes a second line camera (10) for scanning transversely over the entire width of the product belt (6).

14. A process according to claim 13 characterised in that the first line camera (8) for controlling container release and the second line camera (10) for controlling the pickers (4a, 4b) are combined in a single line camera.

## Revendications

1. Procédé pour déposer des produits individuels dans des récipients destinés à recevoir un certain nombre de produits individuels à l'aide d'une chaîne collectrice "Picker", qui comprend
- Une première surface de réserve pour les produits individuels
- une seconde surface de réserve pour les récipients (13)
- au moins un collecteur (4a, b) pour le transfert des produits individuels de la première surface de réserve dans les récipients,
- des dispositifs d'entraînement et de commande pour le déplacement de la première surface de réserve, de la seconde surface de réserve respectivement du socle du collecteur les uns par rapport aux autres et
- des dispositifs d'entraînement et de commande pour le déplacement du bras du collecteur,
caractérisé en ce que
- au moyen d'un compteur mobile par rapport à une première surface de réserve et fixe par rapport au socle de collecteur, la libération de la livraison du prochain récipient (3) à remplir à nouveau est commandée dans la zone de travail des collecteurs (4a, b) et
- la libération s'effectue quand le compteur a déterminé le nombre de remplissage des produits individuels (2) remplis.

2. Procédé selon la revendication 1, caractérisé en ce que les récipients (3) sont mis en réserve, amenés, et remplis pour le transport sur la seule et même seconde surface de réserve.

3. Procédé selon la revendication 1 ou 2, caractérisé en ce que le ou les socle(s) de collecteur est/sont monté(s) fixe(s) par rapport à l'environnement et les première et seconde surfaces de réserve sont mobiles par rapport à ces derniers et en particulier l'une par rapport à l'autre.

4. Procédé selon l'une des revendications précédentes, caractérisé en ce que la première surface de réserve pour les produits individuels est une bande transporteuse (bande de produit 6) et la seconde surface de réserve est également une bande transporteuse (bande de récipient (7).

5. Procédé selon la revendication 4, caractérisé en ce que la bande de produit (6) et la bande de récipient (7) sont sensiblement guidées parallèlement entre elles et le compteur est constitué par une première caméra ligne par ligne (8) balayant transversalement toute la largeur de la bande de produit (6) et raccordée à un ordinateur (11).

6. Procédé selon la revendication 4, caractérisé en ce que la bande de récipient (7) est à peu près aussi rapide que la bande de produit (6) et en ce que les récipients (3) sont accumulés sur la bande de récipient (7) au moyen d'un arrêt (17) devant la zone du collecteur (4a, b) pour être ensuite libérés séparément par le compteur (8).

7. Procédé selon la revendication 4, caractérisé en ce que la bande de récipient (7) défile suffisamment rapidement pour que pendant le temps nécessaire à un récipient (3) se trouvant sur la bande de récipient (7) pour traverser la zone de travail du ou des collecteur(s) (4a, b), en même temps sur la bande de produit (6) un nombre de remplissage de produits individuels (2) atteint ou quitte la zone de portée du collecteur (4).

8. Procédé selon la revendication 4, caractérisé en ce que la bande de produit (6) et/ou la bande de récipient (7) défilent à vitesse constante.

9. Procédé selon la revendication 4, caractérisé en ce qu'un récipient (3) passant sur la bande de produit (6) passe à proximité de plusieurs collecteurs (4a, b) les uns derrière les autres et que le collecteur (4) n'est rempli que partiellement par chacun d'entre eux.

10. Procédé selon la revendication 4, caractérisé en ce qu'il est prévu sur les collecteurs (4a, b) au moins un dispositif d'enregistrement de la position de tous les produits individuels sur la bande de produit (6) ainsi qu'une commande (11) tenant compte de la vitesse de transport de la bande de produit (6) et de la position des collecteurs en vue de la commande des collecteurs (4).

11. Procédé selon la revendication 4, caractérisé en ce que la bande de produit (6) et la bande de récipient (7) disposent d'un entraînement commun.

12. Procédé selon la revendication 4, caractérisé en ce que la bande de produit (6) et la bande de récipient (7) sont conçues d'une seule pièce.

13. Procédé selon la revendication 4, caractérisé en ce que le dispositif d'enregistrement des positions des produits individuels (2) comprend sur la bande de produit (6) une seconde caméra ligne par ligne (10) balayant transversalement toute la largeur de la bande de produit (6).

14. Procédé selon la revendication 13, caractérisé en ce que la première caméra ligne par ligne (8) pour la commande de la libération des récipients et la seconde caméra ligne par ligne (10) pour la commande des collecteurs (4a, b) sont réunies en une seule caméra ligne par ligne.
